# EUROPÄISCHE PATENTSCHRIFT

(11) **EP 1 254 761 B1**
(45) Veröffentlichungstag und Bekanntmachung des Hinweises auf die Patenterteilung: **07.07.2010**
(21) Anmeldenummer: 02009628.5
(22) Anmeldetag: 27.04.2002
(51) Int. Cl.: B30B 9/30

(54) **Rundballenpresse für Abfallmaterialien**
Round-baler for waste materials
Presse à balles rondes pour déchets

(30) Priorität: 04.05.2001 DE 10121831
(43) Veröffentlichungstag der Anmeldung: 06.11.2002
(73) Patentinhaber: Welger Maschinenfabrik GmbH, 38304 Wolfenbüttel (DE)
(72) Erfinder: Geiser, Jens, 38175 Dettum (DE)

(56) Entgegenhaltungen:
- EP-A- 0 820 691
- DE-A- 19 712 793
- US-A- 4 240 339
- US-A- 5 115 734
- US-A- 5 448 873
- US-A- 5 581 973
- US-A- 5 687 548

## Beschreibung

Die Erfindung betrifft eine Rundballenpresse gemäß dem Oberbegriff des Patentanspruches 1.

Die vorstehend beschriebene Rundballenpresse läßt sich der EP-A-0 820 691 entnehmen. Hierbei wird eine Mantelbahn auf der dem Preßraum abgewandten Seite eines Förderbandes durch ein Andrückelement gegen das Förderband gedrückt, das die Mantelbahn durch einen Preßraumspalt mit einer 180° Umlenkschleife in den Preßraum fördern soll. Nachteilig ist besonders die Umlenkung der Mantelbahn, insbesondere wird die Mantelbahn bei bestimmten Förderbandbeschaffenheiten nicht mitgenommen. Die Trennvorrichtung ist um eine zweite, gegenüber der Schwenkachse des Andrückelementes versetzte Schwenkachse mechanisch mit dem Andrückelement gekoppelt. Zum Trennen der Mantelbahn muß die Trennvorrichtung in relativ großem Bogen über das Andrückelement gegen die Mantelbahn und in eine V-förmige Führung des Andrückelementes geschwenkt werden. Einerseits sind relativ viele Teile erforderlich, andererseits ist auch der benötigte Bauraum für die Trennvorrichtung relativ hoch. Von entscheidendem Nachteil ist jedoch die unzuverlässige Trennung der Mantelbahn aufgrund gleichgerichteter Bewegungen von Mantelbahn und Trennvorrichtung. Dadurch gibt es keine definierte Schnittkante der Mantelbahn. In der Folge wird die schlecht geschnittene Mantelbahn teilweise von der Trennvorrichtung mit zurückgenommen und/oder nur teilweise von dem Förderband mitgenommen. Zusätzlich ist hierdurch das Einführen der Mantelbahn in den Preßraum erschwert.

In der US-A-5 115 734 ist eine Rundballenpresse zum Herstellen von Erntegut- Rundballen dargestellt und beschrieben, bei welcher eine Umhüllvorrichtung unterhalb des Zuführspaltes angeordnet ist. Die Startvorrichtung besteht aus zwei aneinandergedrückten, zwischen sich das Umhüllmaterial aufnehmenden Einzugswalzen. Zum Einleiten des Umhüllvorganges wird eine der Einzugswalzen gegen ein umlaufendes Presselement gedrückt. Eine Trennvorrichtung für das Umhüllmaterial ist nur angedeutet. Alternativ kann das Umhüllmaterial vorbestimmte Sollbruchstellen aufweisen.

Weitere Rundballenpressen sind aus der DE 19712793 A1 und der DE 2809 887 A1 bekannt.

Der Erfindung liegt die Aufgabe zugrunde, die eingangs beschriebene Rundballenpresse hinsichtlich der Umhüllvorrichtung zu verbessern und insbesondere einen Start des Umhüllvorganges per Knopfdruck oder vollautomatisch zu ermöglichen.

Ausgehend von der eingangs beschriebenen Rundballenpresse wird diese Aufgabe dadurch gelöst, daß die Startvorrichtung und die Trennvorrichtung um eine einzige Schwenkachse verstellbar sind. Dadurch wird eine konstruktiv einfache, zuverlässige und kostengünstige Ausgestaltung der Erfindung erreicht. Zwei Funktionen sind somit durch einen einfachen Stellantrieb steuerbar. Die Baueinheit kann in sich starr ausgebildet sein, es gibt nur ein bewegliches Teil. Vorteilhafte Weiterbildungen ergeben sich aus den Unteransprüchen. Die neue Anordnung ermöglicht auf überraschend einfache Weise, den Antrieb eines Förderelementes für die Einleitung des Umhüllvorganges zu verwenden, so daß nur noch ein einfaches Stellglied für die Steuerung der Funktion erforderlich ist. Die neue Umhüllvorrichtung ist leicht zugänglich und die Funktion im Sichtfeld des Bedieners beobachtbar. Die Konstruktion gestattet sowohl eine manuelle Betätigung per Knopfdruck als auch insbesondere eine vollautomatische Einleitung des Umhüllvorganges, beispielsweise in Abhängigkeit vom Erreichen des vorbestimmten Ballendurchmessers. Die Umhüllvorrichtung ist unkompliziert, kleindimensioniert, zuverlässig, verschleiß- und wartungsarm sowie kostengünstig.

In einer bevorzugten Ausführung der Erfindung weist die Startvorrichtung eine frei drehbare Andrückrolle auf. Die Andrückrolle preßt die Mantelbahn wenigstens zum Start gegen das Förderband und kann kurzzeitig mitlaufen. Anschließend schwenkt die Andrückrolle in eine mittlere Neutralstellung, wobei sich der drehende Rundballen die Mantelbahn direkt von einer Vorratsrolle abzieht. Ein zusätzlicher Antrieb für die Drehung der Andrückrolle entfällt, da diese direkt vom Förderelement antreibbar ist. Ein Wickeln der Mantelbahn um die Andrückrolle wird dadurch vermieden, daß die Mitnahmewirkung des Förderelementes größer ist.

In weiterer Ausgestaltung der Erfindung wird vorgeschlagen, daß die Umhüllvorrichtung eine Trennvorrichtung zum Abtrennen der Mantelbahn bei Beendigung des Umhüllungsvorganges aufweist. Um ein "Herumflattem" der Mantelbahn im Aufgaberaum, insbesondere zwischen Förderelement und Startvorrichtung und damit eine unbeabsichtigte Mitnahme der Mantelbahn während der Gutzufuhr zu vermeiden, weist die Trennvorrichtung eine gezahnte Messerleiste auf, die die relativ dünne Mantelbahn, insbesondere Stretchfolie, nach dem Schnitt "festklemmt".

Grundsätzlich kann die Trennvorrichtung auch eine glatte Messerleiste aufweisen, die mit einer Art Amboß als Gegenschneide zusammenwirkt. Dadurch wird eine glatte Schnittfläche über die ganze Mantelbahnbreite erreicht. Das Abschlagen ist insbesondere bei Umhüllmaterialien aus Netz vorteilhaft.

Eine besonders funktionssichere Konstruktion besteht darin, daß der Trennvorrichtung eine Klemmeinrichtung zum Festhalten des abgetrennten Mantelbahnabschnittes während des Preßvorganges zugeordnet ist, welche in Abhängigkeit von der Startvorrichtung steuerbar ist.

Nach einem weiteren Merkmal sind die Startvorrichtung und die Trennvorrichtung in einem verschwenkbar gelagerten Rahmen angeordnet, wodurch eine kompakte, starre Baueinheit erzielt wird.

Gemäß Anspruch 19
ist der Abstand zwischen Trennvorrichtung und Schwenkachse kleiner als der Abstand zwischen Schwenkachse und Startvorrichtung und der Antrieb zwischen Schwenkachse und Startvorrichtung greift an wenigstens einem Schwenkarm an. Hierdurch ist einerseits ein ausreichend großer Abstand zwischen Riemen und Startvorrichtung gewährleistet, damit die Mantelbahn in dem Zwischenraum frei von oben hinunterhängen kann und nicht unbeabsichtigt mitgenommen wird. Andererseits ist der Schwenkweg der Trennvorrichtung relativ zum Schwenkweg der Startvorrichtung klein, weil die Mantelbahn in gespanntem Zustand bei fertigem Rundballen schon relativ dicht an der Trennvorrichtung vorbeiläuft. Ein weiterer Vorteil besteht im Direktantrieb, der wenigstens an einem Schwenkarm angreift.

In der Zeichnung sind zwei als Beispiele dienende Ausführungen der Erfindung schematisch dargestellt.

Es zeigen:
- Fig.1: in Seitenansicht eine Rundballenpresse im Leerzustand ohne Rundballen mit einer erfindungsgemäßen Start- und Trennvorrichtung in Neutralstellung,
- Fig. 2: eine Ansicht von vorn auf eine Rundballenpresse gemäß Fig. 1,
- Fig. 3: eine Ansicht gemäß Fig. 1 mit eingezeichnetem noch nicht umhüllten Rundballen, wobei eine Andrückrolle in Startposition die Mantelbahn gegen der einziehende Förderband drückt, welches die Mantelbahn in den Preßraum fördert,
- Fig. 4: eine Ansicht gemäß Fig. 1 mit eingezeichnetem, umhülltem Rundballen, wobei die Start- und Trennvorrichtung in Schneidstellung während des Abtrennens der Materialbahn dargestellt ist und
- Fig. 5: in Seitenansicht als Einzelheit eine alternative Ausführungsform.

Hinsichtlich des Aufbaues und der Wirkungsweise einer bekannten Rundballenpresse für Kartonagenabfälle o. dgl. kann z. B. auf die deutsche Offenlegungsschrift Nr. DE 28 09 887 A1 verwiesen werden.

Die Rundballenpresse besteht im wesentlichen aus einem Pressengehäuse 1 mit einem Preßraum 2, welcher durch zwei Förderbandsegmente 3, 4 gebildet wird, wobei zwischen Förderbandsegment 3 und Förderbandsegment 4 oben ein Zuführspalt 5 freigelassen ist zum Zuführen von zu verpressendem Material aus einem Aufgaberaum 6 über einen Aufgabetisch 7. Das eine Förderbandsegment 3 ist in einem gestellfesten Pressengehäuseteil 8 auf Umlenk- und/oder Antriebsrollen 9 gelagert und weist einen Förderbandabschnitt 10 auf, der so weit über den Zuführspalt 5 vorgezogen ist, daß er eine Wand des Aufgaberaumes 6 bildet. Das andere Förderbandsegment 4 ist in einem um eine obere Schwenkachse 11 in eine nicht dargestellte Entladestellung für den Rundballen aufklappbaren Pressengehäuseteil 13 angeordnet.

Das Pressengehäuse 1 wird in axialer Richtung des Preßraumes von zwei in einem der Preßraumbreite entsprechenden Abstand seitlich nebeneinander angeordneten Seitenwänden 14 begrenzt. Als äußere Begrenzungen sind außerdem eine Rückwand 15, eine obere Abdeckung 16 und an der Vorderseite eine Vorderwand 17 vorgesehen. Oberhalb des Zuführspaltes 5 ist eine Umhüllvorrichtung 18 angeordnet. Die Umhüllvorrichtung 18 besteht im wesentlichen aus einer von Stützrollen 19 getragenen Vorratsrolle 20 für die Mantelbahn 21, zum Beispiel Netz oder Folie sowie aus einer Start- 22 und Trennvorrichtung 23 für die Mantelbahn 21.

Die Stützrollen 19 der Vorratsrolle 20 sind stationär, aber frei drehbar in den Seitenwänden 14 der Rollballenpresse gelagert. Ein von der Vorratsrolle 20 abgezogener Mantelbahnabschnitt 24 verläuft zunächst etwa horizontal zu einer Umlenkrolle 25 und hängt von dort nach einer 90° Umlenkung etwa vertikal mit einem Abstand zum Förderbandabschnitt 10 nach unten. Auf der gegenüberliegenden Seite des Förderbandabschnittes 10 ist ebenfalls mit Abstand zum herabhängenden Mantelbahnabschnitt 24 die Start- 22 und Trennvorrichtung 23 angeordnet.

Die Startvorrichtung 22 besteht aus einer sich im wesentlichen über die gesamte Preßraumbreite erstreckenden, an Schwenkarmen 26 frei drehbar gelagerten Andrückrolle 27. Gegenüberliegend der Andrückrolle 27 ist eine Messerleiste 28 an den Schwenkarmen 26 befestigt. Andrückrolle 27, Schwenkarme 26 und Messerleiste 28 bilden einen starren, rechteckförmigen Rahmen 29, der um eine stationäre Achse 30 schwenkbar in den Seitenwänden 14 gelagert ist. Der Hebelarm zwischen Messerleiste 28 und Achse 30 ist kleiner als der Hebelarm zwischen Achse 30 und Andrückrolle 27. Zwischen Achse 30 und Andrückrolle 27 ist einenends an der Seitenwand 14 und anderenends an einem Schwenkarm 26 ein Stellantrieb 31 wie beispielsweise ein Elektro-Linearmotor oder ein Hydrozylinder angelenkt.

### Die Arbeitsweise der Rundballenpresse ist wie folgt:

Vor Beginn des Preßvorganges nehmen die Förderbandsegmente 3, 4 den in Figur 1 gezeichneten Verlauf ein. Die Start- 22 und Trennvorrichtung 23 befindet sich in Neutralstellung 35. Die Mantelbahn 21 verläuft von der Vorratsrolle 20 über die Umlenkrolle 25 zur gezahnten Messerleiste 28, die den freien Materialrand durchsticht und festhält.

Zwischen Förderbandabschnitt 10 und Mantelbahn 21 kann ein seitlich oder oben befestigtes Leitelement 45 wie beispielsweise ein Leitblech angeordnet sein, um unbeabsichtigte Berührungen und Mitnahme der Mantelbahn 21 durch den Förderbandabschnitt 10 zu vermeiden.

Während der Materialzufuhr aus dem Aufgaberaum 6 durch den Zuführspalt 5 in den Preßraum 2 weichen die Förderbandsegmente 3, 4 während der Bildung eines Rundballens 46 aus und nehmen den in Figuren 3 und 4 dargestellten Verlauf bei maximalem Ballendurchmesser ein.

Beim Erreichen des gewünschten Ballendurchmessers wird der Rahmen 29 entweder manuell oder über den Antrieb 31 aus der in Figur 1 gezeichneten Neutralstellung 35 in durch Pfeil 32 gekennzeichnete Richtung gegen die Mantelbahn 21 verstellt, wodurch die Andrückrolle 27 bei weiterer Verschwenkung die Mantelbahn 21 gegen den Förderbandabschnitt 10 mit voreinstellbarer Preßkraft drückt, siehe die in Fig. 3 gezeichnete Startposition 33. Der in Pfeilrichtung 34 laufende Förderbandabschnitt 10 nimmt die Mantelbahn 21 reibschlüssig durch den Zuführspalt 5 in den Preßraum 2 mit. Zeit- oder umdrehungsgesteuert fährt der Antrieb 31 die Andrückrolle 27 in die mittlere in Fig. 1 in Volllinie gezeichnete Neutralstellung 35, in der weder die Messerleiste 28 noch die Andrückrolle 27 aktiv sind. Der sich in dem Preßraum 2 in Pfeilrichtung 47 drehende Rundballen 46 zieht die Mantelbahn 21 selbst von der Vorratsrolle 20 ab. Nach erreichtem Umhüllungsgrad des Rundballens 46, beispielsweise etwa drei Umdrehungen, verstellt der Antrieb 31 den Rahmen 29 in die aus Figur 4 ersichtliche Schneidstellung 36, wodurch die Messerleiste 28 in wirksamen Schneideingriff mit der noch ablaufenden Mantelbahn 21 gebracht wird und diese abtrennt. Die Schneidstellung 36 ist dabei so positioniert, daß die Messerleiste 28 in ihrer Endstellung noch einen freien Abstand zum Förderbandabschnitt 10 hat. Anschließend verschwenkt der Antrieb 31 die Start- 22 und Trennvorrichtung 23 wieder in die mittlere Neutralstellung 35. Der fertig umhüllte Rundballen wird nach Aufklappen des Pressengehäuseteiles 13 ausgestoßen. Ein neuer Ballenpreßzyklus kann beginnen.

Anstelle der Andrückrolle 27 kann auch ein Förderband 37 verwendet werden, das, wie in Fig. 5 dargestellt, von zwei Umlenkrollen 38 getragen wird, die beidseitig frei drehbar in Tragteilen 39 gelagert sind, die um eine Achse 40 schwenkbeweglich in Schwenkarmen 41 gelagert sind. Die in Figur 3 in Strichlinie gezeichnete Startposition 42 zeigt den Vorteil dieser Vorrichtung, der darin besteht, daß eine besonders sichere Mitnahme der Mantelbahn 43 dadurch sichergestellt ist, daß diese flächig gegen den Förderbandabschnitt 44 gepreßt wird. Die Arbeitsweise entspricht ansonsten der in Fig. 1, 3 und 4 dargestellten Ausführungsform.

## Patentansprüche

1. Rundballenpresse mit einem umfangsseitig durch umlaufende Förderelemente (3, 4) begrenzten Preßraum (2) und einer Umhüllvorrichtung (18) zum Umhüllen des Mantels eines in dem Preßraum (2) gebildeten Rundballens (46) mit einem Abschnitt einer Mantelbahn (21), wobei die Umhüllvorrichtung (18) eine verstellbare Startvorrichtung (22) zum Einbringen der Mantelbahn (21) durch einen Zuführspalt (5) in den Pressraum (2) aufweist, welche die Mantelbahn (21) wenigstens in der Startphase des Umhüllungsvorganges gegen die Mitnehmerfläche wenigstens eines dem Zuführspalt vorgelagerten, angetriebenen Förderelementes (10, 44) drückt sowie eine zwischen einer Schneidstellung (36) und einer Nichtschneidstellung verstellbare Trennvorrichtung (23) zum Abtrennen der Mantelbahn (21) bei Beendigung des Umhüllungsvorganges, **dadurch gekennzeichnet, daß** die Startvorrichtung (22) und die Trennvorrichtung (23) um eine einzige Schwenkachse (30) verstellbar sind.

2. Rundballenpresse nach Anspruch 1, **dadurch gekennzeichnet, daß** die Startvorrichtung (22) eine frei drehbare Andrückrolle (27) aufweist.

3. Rundballenpresse nach Anspruch 1, **dadurch gekennzeichnet, daß** die Startvorrichtung (22) als Förderband (37 bis 40) ausgestaltet ist.

4. Rundballenpresse nach Anspruch 1, **dadurch gekennzeichnet, daß** die Startvorrichtung eine Andrückplatte ist.

5. Rundballenpresse nach einem der Ansprüche 1 bis 4, **dadurch gekennzeichnet, daß** die Startvorrichtung (22) zwischen einer Startposition (33) und einer Neutralstellung (35) verstellbar ist.

6. Rundballenpresse nach einem oder mehreren der vorhergehenden Ansprüche, **dadurch gekennzeichnet, daß** die Startvorrichtung (22) verschwenkbar gelagert ist.

7. Rundballenpresse nach einem oder mehreren der vorhergehenden Ansprüche, **dadurch gekennzeichnet, daß** die Startvorrichtung verschiebbar gelagert ist.

8. Rundballenpresse nach Anspruch 1, **dadurch gekennzeichnet, daß** die Trennvorrichtung (23) eine gezahnte Messerleiste (28) aufweist.

9. Rundballenpresse nach Anspruch 1, **dadurch gekennzeichnet, daß** die Trennvorrichtung eine glatte Messerleiste aufweist, die mit einer Art Amboß als Gegenschneide zusammenwirkt.

10. Rundballenpresse nach Anspruch 1, 8 oder 9, **dadurch gekennzeichnet, daß** der Trennvorrichtung (23) eine Klemmeinrichtung zum Festhalten des abgetrennten Mantelbahnabschnittes während des Preßvorganges zugeordnet ist, welche in Abhängigkeit von der Startvorrichtung steuerbar ist.

11. Rundballenpresse nach einem der Ansprüche 8 bis 10, **dadurch gekennzeichnet, daß** die Trennvorrichtung (23) zwischen einer Schneidstellung (36) und einer Neutralstellung (35) verstellbar ist.

12. Rundballenpresse nach einem oder mehreren der Ansprüche 8 bis 11, **dadurch gekennzeichnet, daß** die Trennvorrichtung (23) verschwenkbar gelagert ist.

13. Rundballenpresse nach einem oder mehreren der Ansprüche 8 bis 12, **dadurch gekennzeichnet, daß** die Trennvorrichtung verschiebbar gelagert ist.

14. Rundballenpresse nach einem oder mehreren der vorhergehenden Ansprüche, **dadurch gekennzeichnet, daß** die Start (22)- und die Trennvorrichtung (23) gemeinsam verstellbar sind.

15. Rundballenpresse nach einem oder mehreren der vorhergehenden Ansprüche, **dadurch gekennzeichnet, daß** die Start (22)- und/oder die Trennvorrichtung (23) manuell oder mittels eines Antriebes (31) verstellbar sind/ist.

16. Rundballenpresse nach einem oder mehreren der Ansprüche 1 bis 15, **dadurch gekennzeichnet, daß** die Startvorrichtung (22) und die Trennvorrichtung (23) in einem verschwenkbar gelagerten Rahmen (29) angeordnet sind.

17. Rundballenpresse nach Anspruch 16, **dadurch gekennzeichnet, daß** der Rahmen (29) zwischen einer Startposition (22) und einer Schneidstellung (36) verstellbar ist.

18. Rundballenpresse nach Anspruch 16 oder 17, **dadurch gekennzeichnet, daß** der Rahmen (29) seitliche, stationär gelagerte Schwenkarme (26) aufweist, deren freie Enden einerseits die Startvorrichtung (22) und andererseits die Trennvorrichtung (23) tragen.

19. Rundballenpresse nach einem der Ansprüche 14 bis 18, **dadurch gekennzeichnet, daß** der Abstand zwischen Trennvorrichtung (23) und Schwenkachse (30) kleiner ist als der Abstand zwischen Schwenkachse (30) und Startvorrichtung (22), und daß der Antrieb (31) zwischen Schwenkachse (30) und Startvorrichtung (22) an wenigstens einem Schwenkarm (26) angreift.

20. Rundballenpresse nach einem oder mehreren der vorhergehenden Ansprüche 16 bis 19, **dadurch gekennzeichnet, daß** die Verstellung des Schwenkrahmens (29, 41) in die Startposition (33, 42) mittel- oder unmittelbar ausgelöst wird durch den Preßdruck, durch den Ballen selbst bei Erreichen einer vorbestimmten Ballengröße, bei Erreichen eines vorbestimmten Antriebsdrehmomentes oder in Abhängigkeit von der Leistungsaufnahme eines Elektromotors der eigentlichen Presse.

21. Rundballenpresse nach einem oder mehreren der vorhergehenden Ansprüche, **dadurch gekennzeichnet, daß** die Beendigung des Umhüllungsvorganges durch Verschwenken des Rahmens (29) in die Schneidstellung (36) in Abhängigkeit vom Erreichen eines vorgegebenen Umhüllungsgrades des Rundballens mit der Mantelbahn (21) selbsttätig erfolgt.

22. Rundballenpresse nach einem oder mehreren der vorhergehenden Ansprüche, **dadurch gekennzeichnet, daß** die Umhüllvorrichtung (18, 20, 22, 23) im oberen Bereich des Aufgaberaumes (6) angeordnet ist.

23. Rundballenpresse nach einem oder mehreren der vorhergehenden Ansprüche, **dadurch gekennzeichnet, daß** der Zuführspalt (5) die Einzugsöffnung für das Preßgut in den Preßraum (2) ist.

24. Rundballenpresse nach einem oder mehreren der vorhergehenden Ansprüche 1 bis 23, **dadurch gekennzeichnet, daß** als Zuführspalt für die Mantelbahn (21) ein Spalt zwischen zwei benachbarten Förder-/Preßelementen des Preßraumes (2) dient.

25. Rundballenpresse nach einem oder mehreren der vorhergehenden Ansprüche, **dadurch gekennzeichnet, daß** das Förderelement ein oder mehrere Förderwalzen sind.

26. Rundballenpresse nach einem oder mehreren der vorhergehenden Ansprüche, **dadurch gekennzeichnet, daß** das Förderelement (10, 44) ein gegenüber dem Zuführspalt (5) nach oben vorgezogener, eine Wand des Aufgaberaumes (6) bildender Förderbandabschnitt ist, gegen den die mit einem Abstand oberhalb des Zuführspaltes (10) angeordnete Startvorrichtung (22) die von oben von der Vorratsrolle (20) kommende Mantelbahn (21) preßt.

27. Rundballenpresse nach einem oder mehreren der vorhergehenden Ansprüche, **dadurch gekennzeichnet, daß** zwischen Mantelbahn (21) und Förderelement (10, 44) ein Leitelement (45) vorgesehen ist.

28. Rundballenpresse nach einem oder mehreren der vorhergehenden Ansprüche, **dadurch gekennzeichnet, daß** die Mantelbahn (21) aus Folie, Stretchfolie, Papier, Netz oder ähnlichen Materialien besteht, die sich über die gesamte Ballenbreite erstreckt.

## Claims

1. A round baler with a bale chamber (2) limited on the periphery by circumambient conveying elements (3, 4), and a wrapping device (18) for wrapping the outer surface of a round bale (46) formed in the bale chamber (2) with a section of a covering web (21), the wrapping device (18) having an adjustable starting device (22) for introducing the covering web (21) through a feed gap (5) into the bale chamber (2), which device presses the covering web (21) at least in the starting phase of the wrapping operation against the entraining surface of at least one driven conveying element (10, 44) preceding the feed gap, and also a severing device (23) adjustable between a cutting position (36) and a non-cutting position for severing the covering web (21) upon ending the wrapping operation, **characterised in that** the starting device (22) and the severing device (23) are adjustable about a single pivot axis (30).

2. A round baler according to Claim 1, **characterised in that** the starting device (22) has a freely rotatable contact-pressure roller (27).

3. A round baler according to Claim 1, **characterised in that** the starting device (22) is in the form of a conveyor belt (37 to 40).

4. A round baler according to Claim 1, **characterised in that** the starting device is a contact pressure plate.

5. A round baler according to one of Claims 1 to 4, **characterised in that** the starting device (22) is adjustable between a starting position (33) and a neutral position (35).

6. A round baler according to one or more of the preceding claims, **characterised in that** the starting device (22) is pivotably mounted.

7. A round baler according to one or more of the preceding claims, **characterised in that** the starting device is displaceably mounted.

8. A round baler according to Claim 1, **characterised in that** the severing device (23) has a toothed cutter bar (28).

9. A round baler according to Claim 1, **characterised in that** the severing device has a smooth cutter bar which cooperates with a type of anvil as a counter-cutting surface.

10. A round baler according to Claim 1, 8 or 9, **characterised in that** a clamping means for securing the severed covering web section during the pressing operation is associated with the severing device (23), which means can be controlled dependent on the starting device.

11. A round baler according to one of Claims 8 to 10, **characterised in that** the severing device (23) is adjustable between a cutting position (36) and a neutral position (35).

12. A round baler according to one or more of Claims 8 to 11, **characterised in that** the severing device (23) is pivotably mounted.

13. A round baler according to one or more of Claims 8 to 12, **characterised in that** the severing device is displaceably mounted.

14. A round baler according to one or more of the preceding claims, **characterised in that** the starting device (22) and the severing device (23) are jointly adjustable.

15. A round baler according to one or more of the preceding claims, **characterised in that** the starting device (22) and/or the severing device (23) is/are adjustable manually or by means of a drive (31).

16. A round baler according to one or more of Claims 1 to 15, **characterised in that** the starting device (22) and the severing device (23) are arranged in a pivotably mounted frame (29).

17. A round baler according to Claim 16, **characterised in that** the frame (29) is adjustable between a starting position (22) and a cutting position (36)..

18. A round baler according to Claim 16 or 17, **characterised in that** the frame (29) has lateral, stationary-mounted pivot arms (26), the free ends of which bear on one hand the starting device (22) and on the other hand the severing device (23).

19. A round baler according to one of Claims 14 to 18, **characterised in that** the distance between the severing device (23) and pivot axis (30) is less than the distance between the pivot axis (30) and starting device (22), and that the drive (31) between the pivot axis (30) and starting device (22) acts on at least one pivot arm (26).

20. A round baler according to one or more of the preceding Claims 16 to 19, **characterised in that** the displacement of the pivot frame (29, 41) into the starting position (33, 42) is triggered indirectly or directly by the pressing pressure, by the bale itself upon reaching a predetermined bale size, upon reaching a predetermined drive torque or dependent on the power consumption of an electric motor of the actual baler.

21. A round baler according to one or more of the preceding claims, **characterised in that** the ending of the wrapping operation takes place automatically by pivoting the frame (29) into the cutting position (36) dependent on a predetermined degree of wrapping of the round bale with the covering web (21) being reached.

22. A round baler according to one or more of the preceding claims, **characterised in that** the wrapping device (18, 20, 22, 23) is arranged in the upper region of the charging space (6).

23. A round baler according to one or more of the preceding claims, **characterised in that** the feed gap (5) is the opening for taking the pressing material into the bale chamber (2).

24. A round baler according to one or more of the preceding Claims 1 to 23, **characterised in that** a gap between two adjacent conveying/pressing elements of the bale chamber (2) serves as feed gap for the covering web (21).

25. A round baler according to one or more of the preceding claims, **characterised in that** the conveying element is one or more conveying rollers.

26. A round baler according to one or more of the preceding claims, **characterised in that** the conveying element (10, 44) is a conveyor belt section which is moved forward upwards relative to the feed gap (5) and forms a wall of the charging space (6), against which section the starting device (22) arranged at a distance above the feed gap (10) presses the covering web (21) coming from above from the supply roll (20).

27. A round baler according to one or more of the preceding claims, **characterised in that** a baffle element (45) is provided between the covering web (21) and the conveying element (10, 44).

28. A round baler according to one or more of the preceding claims, **characterised in that** the covering web (21) consists of film, stretch film, paper, net or similar materials, which extends over the entire bale width.

## Revendications

1. Presse à balles rondes, comportant une chambre de compactage (2), délimitée sur le pourtour par des éléments de transport (3, 4) rotatifs, et un dispositif d'enrubannage (18), destiné à envelopper la périphérie d'une balle ronde (46), formée dans la chambre de compactage (2), avec un tronçon d'une bande de matériau (21), ledit dispositif d'enrubannage (18) comportant un dispositif de démarrage (22) réglable, qui est destiné à introduire la bande de matériau (21) à travers une fente d'admission (5) dans la chambre de compactage (2) et qui, au moins dans la phase de démarrage du processus d'enrubannage, pousse la bande de matériau (21) contre la surface d'entraînement d'au moins un élément de transport (10, 44) actionné, monté en amont de la fente d'admission, ainsi qu'un dispositif de coupe (23), pouvant être réglé entre une position de coupe (36) et une position neutre, destiné à sectionner la bande de matériau (21) à la fin du processus d'enrubannage, **caractérisée en ce que** le dispositif de démarrage (22) et le dispositif de coupe (23) sont mobiles autour d'un seul axe de pivotement (30).

2. Presse à balles rondes selon la revendication 1, **caractérisée en ce que** le dispositif de démarrage (22) comporte un rouleau de pression (27) librement mobile.

3. Presse à balles rondes selon la revendication 1, **caractérisée en ce que** le dispositif de démarrage (22) est réalisé sous la forme d'une bande transporteuse (37 à 40).

4. Presse à balles rondes selon la revendication 1, **caractérisée en ce que** le dispositif de démarrage est une plaque de pression.

5. Presse à balles rondes selon l'une quelconque des revendications 1 à 4, **caractérisée en ce que** le dispositif de démarrage (22) peut être déplacé entre une position de démarrage (33) et une position neutre (35).

6. Presse à balles rondes selon une ou plusieurs des revendications précédentes, **caractérisée en ce que** le dispositif de démarrage (22) est monté pivotant.

7. Presse à balles rondes selon une ou plusieurs des revendications précédentes, **caractérisée en ce que** le dispositif de démarrage est monté mobile en translation.

8. Presse à balles rondes selon la revendication 1, **caractérisée en ce que** le dispositif de coupe (23) comporte une barre de coupe (28) dentée.

9. Presse à balles rondes selon la revendication 1, **caractérisée en ce que** le dispositif de coupe comporte une barre de coupe lisse, qui coopère avec une sorte d'enclume formant un tranchant complémentaire.

10. Presse à balles rondes selon la revendication 1, 8 ou 9, **caractérisée en ce qu'**au dispositif de coupe (23) est associé un dispositif de serrage destiné à bloquer le tronçon de la bande de matériau à sectionner pendant le processus de compactage, lequel dispositif de serrage peut être commandé en fonction du dispositif de démarrage.

11. Presse à balles rondes selon l'une quelconque des revendications 8 à 10 **caractérisé en ce que** le dispositif de coupe (23) est réglable entre une position de coupe (36) et une position neutre (35).

12. Presse à balles rondes selon une ou plusieurs des revendications 8 à 11, **caractérisée en ce que** le dispositif de coupe (23) est monté pivotant.

13. Presse à balles rondes selon une ou plusieurs des revendications 8 à 12, **caractérisée en ce que** le dispositif de coupe est monté mobile en translation.

14. Presse à balles rondes selon une ou plusieurs des revendications précédentes, **caractérisée en ce que** le dispositif de démarrage (22) et le dispositif de coupe (23) peuvent être déplacés conjointement.

15. Presse à balles rondes selon une ou plusieurs des revendications précédentes, **caractérisée en ce que** le dispositif de démarrage (22) et/ou le dispositif de coupe (23) peut/peuvent être déplacé(s) manuellement ou au moyen d'un système d'entraînement (31).

16. Presse à balles rondes selon une ou plusieurs des revendications 1 à 15, **caractérisée en ce que** le dispositif de démarrage (22) et le dispositif de coupe (23) sont disposés dans un bâti (29) monté pivotant.

17. Presse à balles rondes selon la revendication 16, **caractérisée en ce que** le bâti (29) peut être déplacé entre une position de démarrage (22) et une position de coupe (36).

18. Presse à balles rondes selon la revendication 16 ou 17, **caractérisée en ce que** le bâti (29) comporte des bras pivotants (26) latéraux, montés de manière stationnaire, dont les extrémités libres portent, sur un côté, le dispositif de démarrage (22) et, sur l'autre côté, le dispositif de coupe (23).

19. Presse à balles rondes selon l'une quelconque des revendications 14 à 18, **caractérisée en ce que** la distance entre le dispositif de coupe (23) et l'axe de pivotement (30) est inférieure à la distance entre l'axe de pivotement (30) et le dispositif de démarrage (22), et **en ce que** le système d'entraînement (31), entre l'axe de pivotement (30) et le dispositif de démarrage (22), entre en contact avec au moins un bras pivotant (26).

20. Presse à balles rondes selon une ou plusieurs des revendications 16 à 19, **caractérisée en ce que** le déplacement du bâti pivotant (29, 41) dans la position de démarrage (33, 42) est déclenché indirectement ou directement sous l'effet de la pression de compactage, par la balle elle-même lorsqu'elle atteint une dimension prédéterminée, lorsqu'un couple d'entraînement en rotation prédéterminé est atteint ou en fonction de la puissance à l'arbre d'un moteur électrique de la presse proprement dite.

21. Presse à balles rondes selon une ou plusieurs des revendications précédentes, **caractérisée en ce que** la fin du processus d'enrubannage est atteinte automatiquement sous l'effet du pivotement du bâti (29) dans la position de coupe (36) en fonction de l'obtention d'un niveau d'enrubannage défini de la balle ronde avec la bande de matériau (21).

22. Presse à balles rondes selon une ou plusieurs des revendications précédentes, **caractérisée en ce que** le dispositif d'enrubannage (18, 20, 22, 23) est disposé dans la zone supérieure du compartiment de réception (6).

23. Presse à balles rondes selon une ou plusieurs des revendications précédentes, **caractérisée en ce que** la fente d'admission (5) est l'ouverture d'introduction du produit à compacter dans la chambre de compactage (2).

24. Presse à balles rondes selon une ou plusieurs des revendications 1 à 23, **caractérisée en ce qu'**une fente entre deux éléments de transport ou de compactage adjacents dans la chambre de compactage (2) forme la fente d'admission pour la bande de matériau (21).

25. Presse à balles rondes selon une ou plusieurs des revendications précédentes, **caractérisée en ce que** l'élément de transport est constitué d'un ou de plusieurs rouleaux de transport.

26. Presse à balles rondes selon une ou plusieurs des revendications précédentes, **caractérisée en ce que** l'élément de transport (10, 44) est un tronçon d'une bande transporteuse, qui est tiré en avant vers le haut par rapport à la fente d'admission (5) et forme une paroi du compartiment de réception (6) et contre lequel le dispositif de démarrage (22), monté à distance au-dessus de la fente d'admission (10), presse la bande de matériau (21) venant du haut depuis une bobine de stockage (20).

27. Presse à balles rondes selon une ou plusieurs des revendications précédentes, **caractérisée en ce qu'**un élément de guidage (45) est prévu entre la bande de matériau (21) et l'élément de transport (10, 44).

28. Presse à balles rondes selon une ou plusieurs des revendications précédentes, **caractérisée en ce que** la bande de matériau (20) est formée par un film, un film étirable, du papier, un filet ou tout matériau similaire, qui s'étend sur toute la largeur de la balle.
